# EUROPÄISCHE PATENTANMELDUNG

(11) **EP 1 683 939 A1**
(43) Veröffentlichungstag der Anmeldung: **26.07.2006**
(21) Anmeldenummer: 05027155.0
(22) Anmeldetag: 13.12.2005
(51) Int. Cl.: E05F 15/20

(54) **Türantrieb zum Öffnen und/oder Schliessen einer Tür**

(30) Priorität: 11.01.2005 DE 102005001320
(71) Anmelder: DORMA GMBH & CO. KG, 58256 Ennepetal (DE)
(72) Erfinder: Glanz, Michael, 50765 Köln (DE)

(57) **Zusammenfassung**

Die Erfindung betrifft einen Türantrieb zum Öffnen und/oder Schließen einer Drehtür, Schiebetür oder dergleichen.

Um eine zuverlässige Information über die Begehbarkeit einer Tür zu ermöglichen, die preiswert herzustellen ist, wird vorgeschlagen, dass der Türantrieb eine Sprachausgabevorrichtung und/oder eine Spracheingabevorrichtung aufweist.

## Beschreibung

Die Erfindung betrifft einen Türantrieb zum Öffnen und/oder Schließen einer Drehtür, Schiebetür oder dergleichen.

Automatische Türantriebe haben den Sinn, die Begehung von Türen zu erleichtern. Ihre Benutzung wächst nicht nur bei öffentlichen und gewerblich genutzten Immobilien, wie z. B. Verwaltungseinrichtungen, Krankenhäusem, Altenheimen, sondern es werden zunehmend automatische Türantriebe auch für behindertengerechte Wohnungen eingesetzt. Dabei sind die Türantriebe stets auf dem Türflügel bzw. oberhalb des Türstockes (Zarge) montiert. Insbesondere behinderte Menschen sind aufgrund ihrer eingeschränkten Bewegungsfreiheit oft unsicher und können nicht immer sofort erkennen, wann eine Tür sicher zu begehen ist.

Es ist daher Aufgabe der vorliegenden Erfindung, einen Türantrieb zum Öffnen und/oder Schließen einer Drehtür, Schiebetür oder dergleichen zu schaffen, die eine zuverlässige Information über die Begehbarkeit einer Tür ermöglicht und dabei preiswert herzustellen ist.

Die Erfindung löst die gestellten Aufgaben mit der Lehre nach Anspruch 1.

Der erfindungsgemäße Türantrieb weist eine Sprachausgabe- und/oder Spracheingabevorrichtung auf. Mit der Sprachausgabevorrichtung wird der Benutzer über den Zustand bzw. die Position der Türflügel informiert. Die Sprachausgabevorrichtung weist hierbei mindestens einen Lautsprecher auf, der über die Steuerung des Türantriebes betrieben wird. Die Steuerung des Türantriebes kann um eine Soundkarte ergänzt werden. In bevorzugter Ausführungsform sind zu beiden Seiten der Tür mindestens je ein Lautsprecher angeordnet.

Voreingestellte Textmodule wie z. B. "Tür öffnet", "Tür schließt', "Tür ist offen" oder "Tür ist geschlossen" werden auf einem Speicher, wie z. B. Chip oder CD, abgespeichert. Die Abspeicherung der Textmodule kann bereits durch den Hersteller erfolgen, wobei alle gängigen Sprachen möglich sind. Alternativ kann die Abspeicherung der Textmodule auch durch einen der Benutzer während der Installation des Türantriebes erfolgen, wodurch die eigene oder eine bekannte Stimme erklingen.

Der Speicher und/oder der Lautsprecher kann integraler Bestandteil des Türantriebes sein, oder als nachrüstbarer separater Bausatz am Türantrieb oder oberhalb der Tür anzubringen sein.

Der Anstoß für die Sprachausgabe erfolgt über die Steuerung des Türantriebes, die den Öffnungszustand der Tür überwacht und ein Signal für die einmalige oder die kontinuierliche Wiedergabe eines Textmodules auslöst. Öffnet der Türflügel, kann z. B. das Textmodul " Tür öffnet" über den Lautsprecher einmal oder wiederholt über die gesamte Öffnungszeit der Tür wiedergegeben werden. Das gleiche gilt für die Schließbewegung des Türflügels, wonach über den Lautsprecher einmal oder wiederholt über die gesamte Schließzeit z. B. das Textmodul "Tür schließt" wiedergegeben werden kann. Bei den Offen- und Geschlossen-Positionen der Tür kann ebenfalls einmal oder mehrmals z. B. das Textmodul "Tür ist offen" oder "Tür ist geschlossen" über den Lautsprecher wiedergegeben werden.

Eine weitere vorteilhafte Ausgestaltung der Erfindung ergibt sich, wenn die Sprachausgabevorrichtung mit einem Sensor kombiniert wird. Der Sensor erkennt die Nähe von einem Benutzer der Tür, worauf die Steuerung des Türantriebes ein Signal zur Wiedergabe des Textmodules "Tür ist offen" oder "Tür ist geschlossen" auslöst. Entfernt sich der Benutzer, stoppt das Signal zur Wiedergabe des Textmodules.

Die Spracheingabevorrichtung besteht im Wesentlichen aus einem Mikrofon mit einer Software zur Umwandlung der Sprache in analoge oder digitale Signale. Die Software ist eine lernfähige Software, die ähnlich wie bei bekannten Spracheingabesystemen zur Textverarbeitung die Stimmfrequenz des Benutzers lernt und umsetzt. Damit ist es möglich, dass nur bestimmte Benutzer, deren Stimmfrequenz bei der Installation des Türantriebes abgespeichert wurde, die Spracheingabevorrichtung betätigen können. Dies ist hilfreich, wenn viele Menschen die normalen Funktionen des Türantriebes in Anspruch nehmen, ein Teil aber, z. B. Rollstuhlfahrer oder Sehbehinderte, ausschließlich die Spracheingabevorrichtung nutzen. Damit können auch Fehlfunktionen vermieden werden, wenn von Passanten aus einem Zusammenhang heraus Textbruchstücke mit ähnlicher Stimmfrequenz die Spracheingabevorrichtung betätigen würden.

Das Mikrofon kann am oder im Türantrieb angeordnet sein. Weitere Möglichkeiten zur Anordnung des Mikrofons ist die Integration in den Schlosskasten und auf der Gegenseite des Türantriebes an der Wand, der Türzarge oder auf dem Türflügel. Die Anordnung am oder im Türantrieb, an der Wand oder der Türzarge bietet den Vorteil, dass gerade bei leiser Stimme die Spracheingabe präziser ist, da bei einer Anordnung auf der Tür oder im Schlosskasten das Mikrofon mit der Türbewegung wandert und damit die Intensität der Spracheingabe, also die Lautstärke, unterschiedlich ist.

Über die Spracheingabevorrichtung können Textmodule wie z. B. "Tür öffnen", "Tür schließen", oder "Tür offen halten" vom Benutzer eingegeben und von der Steuerung des Türantriebes gelernt und in Befehle umgesetzt werden. Damit ist es insbesondere für ältere oder behinderte Menschen möglich, die Tür ohne die Betätigung von Schalter, Drucktasten oder auch des Türdrückers zu betätigen. Rollstuhlfahrer oder sehbehinderte Menschen können ohne Unterbrechung ihrer Fortbewegung die Tür öffnen oder schließen. Dabei ist die Spracheingabevorrichtung nur eine Möglichkeit, die Tür zu öffnen oder zu schließen, wobei diese Möglichkeit durch manuelle Funktionen, z. B. das Öffnen über einen Drucktaster, oder über die Steuerung eines Sensors noch überlagert werden kann.

In einer bevorzugten Ausführungsform wird die Betätigung des Türantriebes über die Spracheingabevorrichtung durch die Sprachausgabevorrichtung ergänzt. Eine Spracheingabe "Tür öffnen" durch den Benutzer kann durch eine Sprachausgabe "Tür öffnet" bestätigt werden.

Die Spracheingabevorrichtung als Steuerung für einen Türantrieb hat gegenüber der Steuerung über einen Sensor, z. B. Radarsensor oder CCD-Kamera, den Vorteil, dass in kleinen Räumen oder schmalen Gängen die Türflügel nicht permanent auffahren, wenn sich ein möglicher Benutzer im Erfassungsbereich des Sensors befindet. Auf der anderen Seite hat die Spracheingabevorrichtung den Vorteil, dass die Türflügel schon geöffnet werden können, wenn sich der Benutzer weiter von der Tür entfernt auf diese zu bewegt und noch nicht im Erfassungsbereich des Sensors ist. Es entfällt damit die mögliche Wartezeit vor der Tür, bis diese vollständig geöffnet ist. Gerade für Rollstuhlfahrer ist dies ein großer Vorteil, da der Rollstuhl nicht abgebremst und wieder beschleunigt werden muss.

## Patentansprüche

1. Türantrieb zum Öffnen und/oder Schließen einer Drehtür, Schiebetür oder dergleichen, **dadurch gekennzeichnet, dass** der Türantrieb eine Sprachausgabevorrichtung und/oder eine Spracheingabevorrichtung aufweist.

2. Türantrieb nach Anspruch 1, **dadurch gekennzeichnet, dass** die Sprachausgabevorrichtung im Wesentlichen aus mindestens einem Lautsprecher und einem Speicher besteht, wobei die Sprachausgabevorrichtung über die Steuerung des Türantriebes betrieben wird.

3. Türantrieb nach Anspruch 2, **dadurch gekennzeichnet, dass** auf dem Speicher Textmodule abgespeichert werden, die den Benutzer über die Position der Türflügel informieren.

4. Türantrieb nach Anspruch 1 bis 3, **dadurch gekennzeichnet, dass** die Sprachausgabevorrichtung mit einem Sensor kombiniert wird.

5. Türantrieb nach Anspruch 1, **dadurch gekennzeichnet, dass** die Spracheingabevorrichtung im Wesentlichen aus einem Mikrofon und einer Software zur Umwandlung der Sprache in analoge oder digitale Signale besteht.

6. Türantrieb nach Anspruch 5, **dadurch gekennzeichnet, dass** die Spracheingabevorrichtung auf die Steuerung des Türantriebes einwirkt.

7. Türantrieb nach Anspruch 6, **dadurch gekennzeichnet, dass** die Wirkung der Spracheingabevorrichtung auf die Steuerung des Türantriebes von einer manuellen Betätigung des Türantriebes oder durch die Signale eines Sensors überlagert wird.

8. Türantrieb nach Anspruch 5, **dadurch gekennzeichnet, dass** die Software lernfähig ist, und auf die Stimmfrequenz von Benutzern eingestellt werden kann.
